# EUROPÄISCHE PATENTSCHRIFT

(11) **EP 1 622 731 B1**
(45) Veröffentlichungstag und Bekanntmachung des Hinweises auf die Patenterteilung: **21.05.2008**
(21) Anmeldenummer: 04721424.2
(22) Anmeldetag: 18.03.2004
(51) Int. Cl.: B21D 5/02

(54) **WERKZEUGAUFNAHMEVORRICHTUNG**
TOOL HOLDING FIXTURE
DISPOSITIF PORTE-OUTIL

(30) Priorität: 14.05.2003 AT 7352003
(43) Veröffentlichungstag der Anmeldung: 08.02.2006
(73) Patentinhaber: Trumpf Maschinen Austria GmbH & CO. KG., 4061 Pasching (AT)
(72) Erfinder: DENKMEIER, Thomas, A-4050 Traun (AT)
(74) Vertreter: Secklehner, Günter
(86) Internationale Anmeldenummer: PCT/AT2004/000098
(87) Internationale Veröffentlichungsnummer: WO 2004/101188

(56) Entgegenhaltungen:
- EP-A- 0 494 714
- WO-A-20/04024361

## Beschreibung

Die Erfindung betrifft eine Werkzeugaufnahmevorrichtung, wie im Oberbegriff des Anspruches 1 beschrieben. Eine solche Vorrichtung ist aus der EP 0494714 A1 bekannt.

Aus der DE 100 54 644 A1 ist eine Plattenformpresse mit einem Klemmstück sowie Werkzeuge für einen verstellbaren Pressenbalken der Formpresse bekannt. Im Werkzeug ist ein zu einer Seitenfläche und dieses in einer Verriegelungsstellung mit dem Klemmstück in Eingriff bringbares, über eine Druckfeder vorgespanntes Riegelelement in zur Seitenfläche senkrechter Richtung verstellbar angeordnet. Im Klemmstück ist in fluchtender Anordnung mit dem Riegelelement ein entgegen der Wirkung einer Druckfeder in Richtung des Riegelelements verstellbares Betätigungselement angeordnet, mit dem bei einer Verstellung in Richtung des Riegelelements dieses außer Eingriff mit der Klemmleiste bringbar ist und damit das Werkzeug aus der Werkzeugaufnahme entnommen werden kann. Nachteilig hierbei ist das einseitige Haltemoment, wodurch das Werkzeug vor Verkantung vor dem Spannvorgang mit dem Klemmstück nicht gesichert ist.

Aus der EP 0 494 714 A1 ist weiters ein Presswerkzeug mit einer Werkzeugaufnahme für eine Abkantpresse bekannt, wobei im Werkzeug ein eine Seitenfläche überragendes und in zu dieser senkrechter Richtung verstellbares Riegelelement angeordnet ist, welches zur Sicherung des Werkzeuges in eine Aufnahmenute der Werkzeugaufnahme eingreift und das über eine im Werkzeug angeordnete Betätigungseinrichtung aus der Verriegelungsstellung in eine Entriegelungsstellung, bei der das Sicherungsmittel außer Eingriff mit der Aufnahmenut ist, verstellt wird. Derartig ausgerüstete Werkzeuge erfordern eine aufwendige Gestaltung bzw. größere Dimensionierung und verursachen durch die große Anzahl für die Bestückung einer Abkantpresse erforderlicher Werkzeuge hohe Basis- und Folgekosten.

Aufgabe der Erfindung ist es, eine Werkzeugaufnahmevorrichtung und ein Biegewerkzeug zu schaffen, die eine sichere Entnahme des Biegewerkzeuges aus der Werkzeugaufnahmevorrichtung nach dem Lösen einer das Biegewerkzeug für einen Arbeitsvorgang fixierenden Spannvorrichtung gewährleistet.

Diese Aufgabe der Erfindung wird durch die Werkzeugaufnahmevorrichtung gemäß den kennzeichnenden Merkmalen im Anspruch 1 gelöst. Der überraschende Vorteil dabei ist, dass mit der erfindungsgemäßen Rückhalteeinrichtung einen über eine gesamte Länge eines Werkzeugbalkens gewährleistete Absturzsicherung erreicht wird, die das Einsetzen und Aneinanderreihen von Werkzeugen unabhängig ihrer Länge und der Position im Werkzeugbalken, also eine exakte Abstimmung der Werkzeugbestückung, auf den beabsichtigten Fertigungsvorgang ermöglicht.

Vorteilhaft sind dabei die in den Ansprüchen 2 und 3 beschriebenen, vorteilhaften Ausführungen, weil dadurch über eine lange Einsatzdauer hinweg, die erforderliche Präzision der Rückhalteeinrichtung erreicht wird.

Vorteilhaft ist aber auch eine Ausbildung nach Anspruch 4, wodurch eine über eine gesamte Länge des Werkzeugbalkens ohne Unterbrechungen wirkende Rückhaltung erreicht wird.

Gemäß der vorteilhaften Weiterbildung wie im Anspruch 5 beschrieben wird eine große Stützweite erreicht, wodurch eine gesicherte Positionierung des Werkzeuges erreicht wird.

Die vorteilhaften Ausbildungen nach den Ansprüchen 6 und 7 gewährleisten eine kostengünstige und ausfallsichere Betätigung der Rückhaltemittel in eine permanente Rückhaltestellung, die durch einen manuellen Verstellvorgang, bei dem die zu entnehmenden Werkzeuge in einer gesicherten Handhabung sind, aufzuheben ist.

Die vorteilhaften Weiterbildungen gemäß den Ansprüchen 8 und 9 bewirken eine exakte Positionierung der Rückhaltemittel und damit die exakte Begrenzung der Werkzeugaufnahme im Werkzeugbalken.

Durch die im Anspruch 10 beschriebene vorteilhafte Ausbildung wird eine unterbrechensfreie Betätigungsfläche für im Werkzeugkopf angeordnete und diesen an Seitenflächen überragende Riegelelemente gebildet.

Die im Anspruch 11 beschriebene Ausbildung gewährleistet eine verkantungsfreie Rückhaltestellung für die Werkzeuge.

Von Vorteil ist weiters eine Ausbildung nach Anspruch 12, wodurch die relative Verstellbarkeit der gegengleich angeordneten Riegelelemente mit einfachen technischen Mitteln erreicht wird und sowohl eine einseitige wie auch beidseitige bedarfsgerechte Verstellbarkeit gegeben ist.

Gemäß der im Anspruch 13 gekennzeichneten vorteilhaften Weiterbildung wird eine Vorpositionierung des Werkzeuges bei der Bestückung des Werkzeugbalkens erreicht.

Die im Anspruch 14 gekennzeichnete vorteilhafte Ausbildung gewährleistet einen universellen Einsatz von Werkzeugen im Werkzeugbalken, wie sie in Standardausführungen vorliegen.

Weitere vorteilhafte Ausbildungen beschreiben die Ansprüche 15 und 16, wodurch eine vereinfachte und kostengünstige Variante der erfindungsgemäßen Rückhalteeinrichtung erreicht wird.

Durch die in den Ansprüchen 17 bis 19 gekennzeichneten vorteilhaften Weiterbildungen werden einfach und damit wirtschaftlich zu fertigende Elemente für die Realisierung der mit der erfindungsgemäßen Rückhalteeinrichtung zusammenwirkenden Werkzeugen erreicht.

Es ist aber auch eine Ausbildung nach Anspruch 20 von Vorteil, wodurch das Einsetzen eines Werkzeuges im Werkzeugbalken vereinfacht und ohne Hilfseinrichtungen erreicht wird.

Gemäß der in den Ansprüchen 21 und 22 gekennzeichneten vorteilhaften Weiterbildung wird das Werkzeug verspannungsfrei in den Werkzeugbalken vorpositioniert.

Durch die im Anspruch 23 gekennzeichnete vorteilhafte Ausbildung wird eine symmetrische Anordnung der Riegelelemente im Werkzeugkopf und damit eine kostengünstige Werkzeugherstellung erreicht.

Schließlich ist aber auch eine Ausbildung nach Anspruch 24 vorteilhaft, weil dadurch der Einführschlitz der Werkzeugaufnahme mit geringem Übermaß, bezogen auf die Dicke des Werkzeugkopfes, ausführbar ist und damit das Werkzeug mit entsprechender Führung in die Werkzeugaufnahme eingeführt werden kann.

Zum besseren Verständnis der Erfindung wird diese anhand der in den Figuren gezeigten Ausführungsbeispiele näher erläutert.

Es zeigen:
- Fig. 1: eine erfindungsgemäße Werkzeugaufnahmevorrichtung mit einem Biegewerkzeug geschnitten gemäß den Linien I-I in Fig. 2;
- Fig. 2: die erfindungsgemäße Werkzeugaufnahme in Ansicht;
- Fig. 3: eine detaillierte Darstellung der erfindungsgemäßen Werkzeugaufnahmevorrichtung mit dem in der Werkzeugaufnahme gespannten Werkzeug nach Fig. 1;
- Fig. 4: die erfindungsgemäße Werkzeugaufnahmevorrichtung mit dem Werkzeug in Entnahmestellung, geschnitten;
- Fig. 5: die erfindungsgemäße Werkzeugaufnahmevorrichtung mit dem Werkzeug in Einführposition, geschnitten;
- Fig. 6: eine weitere Ausbildung der erfindungsgemäßen Werkzeugaumahmevorrichtung mit dem Werkzeug, geschnitten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind bei einer Lageänderung sinngemäß auf die neue Lage zu übertragen.

In den Fig. 1 und 2 ist eine Werkzeugaufnahmevorrichtung 1 mit einem Werkzeugbalken 2, der mit einem verstellbaren Pressenbalken bewegungsverbunden ist und mit einem in einer nutförmigen Werkzeugaufnahme 3 lösbar gehalterten Werkzeug 4 gezeigt. Dabei handelt es sich um ein oberes. Biegewerkzeug für das Umformen von Blechteilen, z.B. in einer Abkantpresse. Das Werkzeug 4 ist in der Werkzeugaufnahme 3 über eine aus dem Stand der Technik bekannte Spannvorrichtung 5, z.B. zumindest einem mit einem Druckmedium beaufschlagbaren Spannzylinder 6, positioniert gespannt, wobei der Spannzylinder 6 mit einem verstellbaren keilförmige Spannflächen 7 ausbildenden Spannbolzen 8 in eine einen trapezförmigen Querschnitt aufweisende Spannnut 9 des Werkzeuges 4 eingreift. Damit wird im Zusammenwirken der Spannflächen 7 mit der Spannnut 9 eine spielfreie Anlage des Werkzeuges 4 an einer dem Spannbolzen 8 gegenüberliegenden Seitenfläche 10 und an dazu rechtwinkelig verlaufenden Anschlagflächen 11 beidseits der Werkzeugaufnahme 3 von am Werkzeug 4 einstückig angeformten Schultern 12 erreicht. Diese Ausbildung wird als schultertragende Werkzeugpositionierung bezeichnet. Bei Werkzeugen 4 ohne Schultern 12 wird das Werkzeug 4 an der zur Seitenfläche 10 senkrecht verlaufenden Aufnahmegrundfläche 13 der Werkzeugaufnahme 3 angeschlagen und wird dies kopftragende Werkzeugpositionierung bezeichnet.

Um das Werkzeug 4 aus der Werkzeugaufnahmevorrichtung 1 zu entnehmen, ist es erforderlich, den Spannbolzen 8 um einen Verstellweg, durch Aufhebung der Druckbeaufschlagung des Spannzylinders 6, entgegen der Spannrichtung, aus dem Bereich der Werkzeugaufnahme 3 zu verstellen. Um bei einem derartigen Vorgang einen unbeabsichtigten Absturz des sogenannten hängenden Werkzeuges 4 aus der Werkzeugaufnahme 3 zu vermeiden, ist die Werkzeugaufnahmevorrichtung 1 mit einer Rückhalteeinrichtung 14 versehen.

Die Rückhalteeinrichtung 14 der Werkzeugaufnahmevorrichtung 1 wird im wesentlichen durch Rückhaltemittel 15 aus in Richtung einer Länge 16 aneinandergereiht angeordneter T-Nutensteine 17 gebildet, die in Führungen 18 in einem der die Werkzeugaufnahme 3 seitlich begrenzenden Schenkeln 19 angeordnet sind. Die T-Nutensteine 17 sind in den Führungen 18, die parallel zueinander und im rechten Winkel zu einer Mittelebene 20 der Werkzeugaufnahme 3 verlaufen und durch T- Führungsnuten 21 gebildet sind - gemäß Doppelpfeil 22 - verschieblich gelagert und unmittelbar aneinander gereiht. Sie sind aus einem in die T-Führungsnuten 21 verschiebbar eingreifenden T- Führungsansatz 23 gebildet, der auf einem Riegelblock 24 angeordnet ist, welches in einer Verriegelungsstellung, bei der das Werkzeug 4 vor einem selbsttätigen Absturz gesichert werden soll, eine Breite 25 der Werkzeugaufnahme 3 im Bereich eines Einführschlitzes 26 für das Werkzeug 4 in die Werkzeugaufnahme 3 einragt, d.h. dass der Riegelblock 24 eine Seitenfläche 27 der Aufnahme 3 in Richtung des Werkzeuges 4 um einen Überstand 28 überragt. Die Anordnung der T-Nutensteine 21 ist in dem die Spannvorrichtung 5 aufnehmenden Schenkel 19 der Werkzeugaufnahme 1 vorgesehen.

Die T-Nutensteine 17 sind in Verriegelungsstellung, bei der der Riegelblock 24 die Seitenfläche 27 überragt, mittels einer Federanordnung 29, im gezeigten Ausführungsbeispiel Federzungen 30, eines an einer Außenfläche 31 des Werkzeugbalkens 2 befestigten Federbleches 32 gebildet, das mit den Federzungen 30, infolge einer Vorspannung, auf eine Stirnfläche 33 der T-Nutensteine 17 eine Federkraft - gemäß Pfeil 34 - in Richtung der Mittelebene 20 ausübt.

Eine die T- Führungsnuten 21 und damit den Verstellweg der T-Nutsteine 17 in Richtung der Werkzeugaufnahme 3 begrenzende Anschlagfläche 35 wird durch ein in der Werkzeugaufnahme 3 angeordnetes Abstreifblech 36 gebildet, das in der Werkzeugaufnahme 3, dem Werkzeug 4 zugewandt und die Seitenfläche 27 ausbildend, am Schenkel 19 befestigt ist.

Der um den Überstand 28 in den Bereich der Werkzeugaufnahme 3 einragende Riegelblock 24 bildet eine zur Aufnahmegrundfläche 13 parallel verlaufende Stützfläche 37 für im Werkzeug 4 in zur Mittelebene 20 senkrecht verlaufender Richtung in einem Führungsdurchbruch 38 verstellbar gelagerte Riegelelemente 39. Diese sind jeweils paarweise im Werkzeug 4 in dem Führungsdurchbruch 38 angeordnet und überragen in einer Verriegelungsstellung mit Rastnasen 40 Werkzeugseitenflächen 41, 42. Diese Verriegelungsstellung wird durch die Wirkung einer zwischen den Riegelelementen 39 angeordneten Druckfeder 43 erreicht. Die die Werkzeugseitenflächen 41, 42 überragenden Rastnasen 40 der Riegelelemente 39 stützen sich einerseits auf der Stützfläche 37 des verstellbaren Rückhaltemittels 15 und die entgegengesetzt wirkende, auf einer durch eine im weiteren Schenkel 19 der Werkzeugaufnahmevorrichtung 1 in Richtung der Längserstreckung verlaufenden Nut 44 gebildeten Auflagerfläche 45 ab, welche etwa fluchtend zur Stützfläche 37 ausgerichtet ist.

Damit ist das Werkzeug 4 etwa symmetrisch zur Mittelebene 20 einerseits auf der Stützfläche 37 des Rückhaltemittels 15 und andererseits auf der Auflagerfläche 45 der Nut 44 der Werkzeugaufnahme 3 abgestützt und vor Absturz bei Lösen der Spannvorrichtung 5 gesichert.

Wie noch der Fig. 2 zu entnehmen, ist ein in Richtung der Länge 16 gemessener Mittelabstand 46 der in den Führungen 18 angeordneten T- Nutensteine 17 gleich oder gering größer einer Breite 47 der Rückhaltemittel 15, z. B. der T- Nutensteine 17, im Bereich des Riegelblocks 24. Die Rückhaltemittel 15 sind somit unmittelbar aneinander gereiht und über die gesamte Länge 16 angeordnet. Damit wird die Rückhalteeinrichtung 14 bei jeder gewählten Werkzeuglänge 48 und unabhängig von der gewählten Position des Werkzeuges 4 in der Werkzeugaufnahme 3 wirksam.

In der Fig. 3 ist die Werkzeugaufnahmevorrichtung 1 mit dem Werkzeug 4 in einer für die Vornahme eines Arbeitsvorganges in der Werkzeugaufnahme 3 mittels der Spannvorrichtung 5 festgespannten Lage im Detail gezeigt. Wie zu entnehmen, weist ein Werkzeugkopf 50 des Werkzeuges 4 an seinen entgegengesetzten Werkzeugseitenflächen 41, 42 Spannnuten 51 für den Eingriff des Spannbolzens 8 der Spannvorrichtung 5 auf. Die Spannnuten 51 sind symmetrisch in bezug auf die Mittelebene 20 angeordnet, wodurch das Werkzeug 4 um jeweils eine um 180 ° gewendeten Lage in der Werkzeugaufnahme 3 einspannbar ist. Wie bereits vorhergehend beschrieben, wird mittels des Spannbolzens 8 das Werkzeug 4 gegen die Aufnahmegrundfläche 13 und der dem Spannbolzen 8 gegenüberliegenden Seitenfläche 10 der Werkzeugaufnahme 3 gespannt und damit in seiner Lage für einen Arbeitsvorgang positioniert.

Weiters ist zu entnehmen, dass bei einem Lösen der Spannvorrichtung 5, gezeigt durch die strichliert eingezeichnete zurückgezogene Lage des Spannbolzens 8, das Werkzeug 4 durch die aus den Werkzeugseitenflächen 41, 42 mit den Rastnasen 40 ausragenden Riegelelemente 39 das Werkzeug 4 vor einem unbeabsichtigten Absturz aus der Werkzeugaufnahme 3 durch Abstützung auf dem in den Bereich der Werkzeugaufnahme 3 einragenden Rückhaltemittel 15 und andererseits auf der Auflagerfläche 45, der in dem weiteren Schenkel 19 angeordnete Nut 44 gesichert ist.

Das Rückhaltemittel 15, ist mittels der Federzunge 30 der Federanordnung 29 in der T-Führungsnut 21 linear geführt in Richtung des Werkzeuges 4 vorgespannt und mit dem T-Führungsansatz 23 auf Anschlag an dem in der Werkzeugaufnahme 3 angeordnetem Abstreifblech 33, welches die T-Führungsnut 21 in Richtung der Aufnahme 3 überdeckt. Der um zumindest dem Überstand 28 den Führungsansatz 23 überragende Riegelblock 24 bildet damit die Stützfläche 37.

Die Breite 25 der Werkzeugaufnahme 3 entspricht einer Dicke 52 des Werkzeuges 4 bzw. des Werkzeugkopfes 50, zuzüglich zumindest einmal dem Übertand 28, mit dem die auf der Stützfläche 37 des Riegelblocks 24 bzw. Auflagerfläche 45 abgestützten Rastnasen 40 der gegenüber liegenden Riegelelemente 39 die Werkzeugseitenfläche 42 überragen. Gleichzeitig entspricht dieser Überstand 28 einem vorgesehenen Verstellweg gemäß - Pfeil 53 - um den das Riegelelement 39 entgegen der Wirkung der Druckfeder 43 in den Werkzeugkopf 56 verstellt werden kann. Das mit der Rastnase 40 in die Nut 45 der gegenüber liegenden Seitenfläche 10 einragende Riegelelement 39 überragt die entgegengesetzte Werkzeugseitenfläche 41 ebenfalls um den Überstand 28, wodurch die Abstützung des Werkzeuges 4 mit der Rastnase 40 auf der Auflagerfläche 45 der Nut 44 gegeben ist.

Dadurch ist, unabhängig vom jeweiligen Zustand der Spannvorrichtung 5 bzw. der Stellung des Spannbolzens 8, die Rückhalteeinrichtung 14 wirksam, mit der ein unbeabsichtigtes Herausfallen des Werkzeuges aus der Werkzeugaufnahme 3, auch bei gelöster Spannvorrichtung 5, unterbunden wird.

Anhand der in Fig. 4 gezeigten Werkzeugaufnahmevorrichtung 1 wird nun ein Entnahmevorgang, um das Werkzeug 4 aus der Werkzeugaufnahme 3 des Werkzeugbalkens 2 entnehmen zu können, beschrieben. Nach dem Zurückziehen des Spannbolzens 8 der Spannvorrichtung 5, bei der dieser nicht mehr in die Werkzeugaufnahme 3 einragt bzw. eine dem Werkzeug 4 zugewandten Oberfläche 54 des Abstreifbleches 36 nicht mehr überragt, wird zur Entnahme das Werkzeug 4 waagrecht - gemäß Pfeil 55 - seitlich in Richtung des Rückhaltemittels 15 versetzt, wobei durch Anlage der Werkzeugseitenfläche 42 an einer Stirnfläche 56 des vorragenden Riegelblocks 24 dieses entgegen der Wirkung der Federzunge 30 - gemäß Pfeil 57 - verstellt wird, bis die Stirnfläche 56 mit der Oberfläche 54 des Abstreifbleches 36 fluchtet. Bei dieser Verstellung - gemäß Pfeil 57 - wird gleichzeitig die Rastnase 40 durch Anlage am Abstreifblech 36 entgegen der Wirkung der Druckfeder 43 - gemäß Pfeil 53 - in den Werkzeugkopf 50 gedrückt. In dieser Stellung ist der Werkzeugkopf 50 um den Überstand 38 verschoben und dabei die Rastnase 40 des gegenüber angeordneten Riegelelementes 39 nicht mehr in Eingriff mit der Nut 44.

In dieser Stellung kann das Werkzeug 4 aus der Werkzeugaufnahme 3 - gemäß Pfeil 58 - entnommen werden.

In der Fig. 5 ist nunmehr ein Bestückungsvorgang, der mit der Sicherungseinrichtung 14 versehenen Werkzeugaufnahmevorrichtung 1, gezeigt. Dabei wird das Werkzeug 4 mit dem Spannkopf 56 in den Einführschlitz 26 des Werkzeugbalkens 2 eingeführt. Die Werkzeugseitenflächen 41, 42 werden dabei von den Rastnasen 40 der Riegelelemente 39 überragt. Eine Gesamtbreite 59 ergibt sich aus der Dicke 52 des Werkzeugkopfes 50 und des zweifachen Überstands 28, mit der die Rastnasen 40 die Werkzeugseitenflächen 41, 42 durch die Wirkung der zwischen den Riegelelementen 39 angeordneten Druckfeder 43 überragen. Da eine Schlitzbreite 60 zwischen einer minimalen Abmessung, entsprechend der Dicke 52, und einer maximalen Abmessung, entsprechend der Dicke 51, zuzüglich einem Überstand 28, variabel ist, kommt es beim Einführen in die Werkzeugaufnahme 3 vorerst zur Anlage von winkelig ausgebildeten Steuerflächen 61, mit welchen die Rastnasen 40 oberseitig begrenzt sind, an gegenüberliegenden Kanten, die bevorzugt abgeschrägt ausgebildet sind, des Riegelblocks 24 einerseits und des Schenkels 19 andererseits, die den Einführschlitz 26 seitlich begrenzen. Bei Ausübung eines Drucks in Richtung - gemäß Pfeil 62 - bewirken die winkelig verlaufenden Steuerflächen 61 eine Verstellung der Rastnasen 40 entgegen der Wirkung der Druckfeder 43 - gemäß Pfeil 53 - und/oder eine Verstellung des T- Nutensteins 17 entgegen der Federkraft der Federzunge 30 - gemäß Pfeil 57 - womit das Werkzeug 4 mit dem Werkzeugkopf 50 in die Aufnahme 3 eingedrückt werden kann. Sobald dieser Vorgang abgeschlossen ist, nehmen die Riegelelemente 39 durch die Wirkung der Druckfeder 43 die Verriegelungsstellung ein und erfolgt auch eine Rückstellung des T- Nutensteins 17 in die vorgespannte Anschlagposition am Abstreifblech 36. Damit ist die Rückhalteeinrichtung 14 in Funktion und das Werkzeug 4 wieder gesichert gegen Absturz in der Werkzeugaufnahme 3 aufgenommen.

Weiters wird anhand der Fig. 5 noch auf eine mögliche Ausbildung einer Anschlag- und Verdrehsicherung 63 für die im Werkzeugkopf 50 in einem Führungsdurchbruch 64, z.B. einer Bohrung 65, verschieblich gelagerten Riegelelement 39 eingegangen. Nach einer bevorzugten Ausbildung werden die Riegelelemente 39 durch Zylinderstifte 66 gebildet, deren die Werkzeugseitenflächen 41, 42 überragende Endbereiche als die Rastnasen 40 mit den Steuerflächen 61 ausgebildet sind. In der Bohrung 65 ist eine Führungsnut 67 in zur Mittelebene 20 senkrecht verlaufenden Richtung angeordnet, in der Führungsstifte 68 der Riegelelemente 39 einragen und damit diese gegen verdrehen sichern. Zur Begrenzung des Überstandes 28 ist beispielhaft die Führungsnut 67 im Bereich der Werkzeugseitenflächen 41, 42 abgeschlossen, wozu verschiedene technische Möglichkeiten bestehen und auf die nicht weiter eingegangen werden muss.

In der Fig. 6 ist eine weitere Ausbildung der erfindungsgemäßen Werkzeugaufnahmevorrichtung 1 gezeigt, beispielhaft an einem kopftragendem Werkzeug 4, dessen Werkzeugkopf 50 auf der Aufnahmegrundfläche 13 in der Werkzeugaufnahme 3 abgestützt ist.

Des weiteren ist bei dieser Ausbildung eine Wendemöglichkeit des Werkzeuges 4 in der Werkzeugaufnahme 3 nicht vorgesehen und daher ist nach dieser Ausbildung im Werkzeugkopf 50 ein oder mehrere verstellbare Riegelelemente 39 an nur einer der Werkzeugseitenflächen 41, 42 vorgesehen. An der entgegen gesetzten Werkzeugseitenfläche 42, 41 ist hingegen eine feststehende Rastnase oder Rastleiste 69 vorgesehen. Die Anwendung bei eine derartigen Ausbildung sieht vor, das Werkzeug 4 gemäß der erfinderischen Lösung in nur einer Position zu verwenden, bei der der oder die verstellbaren Riegelelemente 39 den Rückhaltemitteln 15 der Rückhalteeinrichtung 14 zugeordnet sind und somit eine gemeinsame Verstellung des Riegelelementes 39 und des Rückhaltemittels 15 für das Einsetzen oder das Entnehmen des Werkzeuges 4 gegeben ist. Das Riegelelement 39 ist bei dieser Ausbildung z.B. in einer Sackbohrung 70 geführt und mittels der Druckfeder 43 vorgespannt und der Anschlag- und Verdrehsicherung 63 in Position gehalten, bei der die Rastnase 40 die Werkzeugseitenfläche 41 um den Überstand 28 überragt. Mittels der Rastnase 40 und der an der entgegen gesetzten Werkzeugseitenfläche 42 angeordneten und in die Nut 44 einragenden Rastleiste 69 wird das Werkzeug 4 auch bei Lösen der Spannvorrichtung 5 vor einem Absturz gesichert gehalten. Die Entnahme des Werkzeuges 4, wie auch das Einsetzen erfolgt wie bereits bei den vorhergehend beschriebenen Figuren ausgeführt. Wesentlich ist, dass die Breite 25 der Werkzeugaufnahme 3 zumindest der Dicke 52 des Werkzeugkopfes 50 zuzüglich des Überstandes 28 der Rastleiste 69 entspricht, wobei bevorzugt der Überstand 28 der Rastnase 40 und der Rastleiste 69 gleich bemessen sein wird.

Die Ausführungsbeispiele zeigen mögliche Ausführungsvarianten der Werkzeugaufnahmevorrichtung 1, wobei an dieser Stelle bemerkt sei, dass die Erfindung nicht auf die speziell dargestellten Ausführungsvarianten derselben eingeschränkt ist, sondern im Rahmen des Anspruchs 1 vielmehr auch diverse Kombinationen der einzelnen Ausführungsvarianten untereinander möglich sind. Es sind in Rahmen des Anspruchs 1 also auch sämtliche denkbaren Ausführungsvarianten, die durch Kombinationen einzelner Details der dargestellten und beschriebenen Ausführungsvariante möglich sind, vom Schutzumfang mitumfasst.

Der Ordnung halber sei abschließend darauf hingewiesen, dass zum besseren Verständnis des Aufbaus der Werkzeugaufnahmevorrichtung 1 diese bzw. deren Bestandteile teilweise unmaßstäblich und/oder vergrößert und/oder verkleinert dargestellt wurden.

Die den eigenständigen erfinderischen Lösungen zugrundeliegende Aufgabe kann der Beschreibung entnommen werden.

### Bezugszeichenaufstellung

- 1: Werkzeugaufnahmevorrichtung
- 2: Werkzeugbalken
- 3: Werkzeugaufnahme
- 4: Werkzeug
- 5: Spannvorrichtung

- 6: Spannzylinder
- 7: Spannfläche
- 8: Spannbolzen
- 9: Spannnut
- 10: Seitenfläche

- 11: Anschlagfläche
- 12: Schulter
- 13: Aufnahmegrundfläche
- 14: Rückhalteeinrichtung
- 15: Rückhaltemittel

- 16: Länge
- 17: T-Nutenstein
- 18: Führung
- 19: Schenkel
- 20: Mittelebene

- 21: T-Führungsnut
- 22: Doppelpfeil
- 23: T-Führungsansatz
- 24: Riegelblock
- 25: Breite

- 26: Einführschlitz
- 27: Seitenfläche
- 28: Überstand
- 29: Federanordnung
- 30: Federzunge

- 31: Außenfläche
- 32: Federblech
- 33: Stirnfläche
- 34: Pfeil
- 35: Anschlagfläche

- 36: Abstreifblech
- 37: Stützfläche
- 38: Führungsdurchbruch
- 39: Riegelelement
- 40: Rastnase

- 41: Werkzeugseitenfläche
- 42: Werkzeugseitenfläche
- 43: Druckfeder
- 44: Nut
- 45: Auflagerfläche

- 46: Mittelabstand
- 47: Breite
- 48: Werkzeuglänge
- 49:
- 50: Werkzeugkopf

- 51: Spannnut
- 52: Dicke
- 53: Pfeil
- 54: Oberfläche
- 55: Pfeil

- 56: Stirnfläche
- 57: Pfeil
- 58: Pfeil
- 59: Gesamtbreite
- 60: Schlitzbreite

- 61: Steuerfläche
- 62: Pfeil
- 63: Anschlag- und Verdrehsicherung
- 64: Führungsdurchbruch
- 65: Bohrung

- 66: Zylinderstift
- 67: Führungsnut
- 68: Führungsstift
- 69: Rastleiste
- 70: Sackbohrung

## Patentansprüche

1. Werkzeugaufnalunevorrichtung (1) mit einem Werkzeugbalken (2), mit einer Spannvorrichtung (5) und mit einer nutförmigen Werkzeugaufnahme (3) im Werkzeugbalken (2) für Werkzeuge (4), insbesondere Oberwerkzeug einer Abkantpresse, mit zumindest einem in einem Werkzeugkopf (50) in zu einer Werkzeugseitenfläche (41, 42) senkrechter Richtung verstellbarem Riegelelement (39) und mit einer Rückhalteeinrichtung (14) für die Werkzeuge (4), **dadurch gekennzeichnet, dass** in einem von die Werkzeugaufnahme (3) beidseits begrenzenden Schenkeln (19) des Werkzeugbalkens (2) in Richtung einer Länge (16) in einem Mittelabstand (46) zueinander Führungen (18) in zu der Länge (16) senkrecht verlaufenden Richtung angeordnet sind, in denen Rückhaltemittel (15) für die Werkzeuge (4) verstellbar gelagert sind.

2. Werkzeugaufnahmevorrichtung nach Anspruch 1, **dadurch gekennzeichnet, dass** die Führungen (18) durch T-Führungsnuten (21) gebildet sind.

3. Werkzeugaufnahmevorrichtung nach Anspruch 1 oder 2, **dadurch gekennzeichnet, dass** die Rückhaltemittel (15) durch T- Nutensteine (17) gebildet sind, die einen T-Führungsansatz (23) ausbilden, der mit einem den T-Führungsansatz (23) in Richtung der Werkzeugaufnahme (3) überragenden Riegelblock (24) versehen ist

4. Werkzeugaufnahmevorrichtung nach Anspruch 1 oder 2, **dadurch gekennzeichnet, dass** der Mittelabstand (46) der zueinander benachbart angeordneten T-Führungsnuten (21) einer Breite (47) der T-Nutensteine (17) entspricht.

5. Werkzeugaufnahmevorrichtung nach einem oder mehreren der vorhergehenden Ansprüche, **dadurch gekennzeichnet, dass** die T- Nutensteine (17) bzw. der Riegelblock (24) in einer zu einer Seitenfläche 10 der Werkzeugaufnahme 3 senkrecht verlaufenden Ebene eine Anschlagfläche (11) für eine Schulter (12) des Werkzeuges (4) ausbildet.

6. Werkzeugaufnahmevorrichtung nach einem oder mehreren der vorhergehenden Ansprüche, **dadurch gekennzeichnet, dass** die T-Nutensteine (17) über eine Federanordnung (29) in Richtung der Werkzeugaufnahme (3) vorgespannt sind.

7. Werkzeugaufnahmevorrichtung nach einem oder mehreren der vorhergehenden Ansprüche, **dadurch gekennzeichnet, dass** die Federanordnung (29) durch ein auf einer Seitenfläche (27) des Werkzeugbalkens (2) angeordnetes Federblech (32) gebildet ist, das mit Federzungen (30), die T-Nutensteine gegen einen Anschlag vorspannt.

8. Werkzeugaufnahmevorrichtung nach einem oder mehreren der vorhergehenden Ansprüche, **dadurch gekennzeichnet, dass** ein Verstellweg des T-Nutensteins (17) in Richtung der Werkzeugaufnahme (3) durch den Anschlag begrenzt ist.

9. Werkzeugaufnahmevorrichtung nach einem oder mehreren der vorhergehenden Ansprüche, **dadurch gekennzeichnet, dass** der Anschlag durch ein in der Werkzeugaufnahme (3) parallel zur Werkzeugseitenfläche (41, 42) verlaufend angeordnetes Abstreifblech (36) gebildet ist, das eine Anschlagfläche (35) für den T-Führungsansatz (23) ausbildet.

10. Werkzeugaufnahmevorrichtung nach einem oder mehreren der vorhergehenden Ansprüche, **dadurch gekennzeichnet, dass** der Riegelblock (24) eine der Werkzeugaufnahme (3) zugewandte Oberfläche (54) des Abstreifbleches (36) überragt.

11. Werkzeugaufnahmevorrichtung nach einem oder mehreren der vorhergehenden Ansprüche, **dadurch gekennzeichnet, dass** im Werkzeugkopf zumindest ein Führungsdurchbruch (38) mit fluchtender Anordnung zweier entgegengesetzte Werkzeugseitenflächen (41, 42) mit Rastnasen (40) überragender Riegelelemente (39) angeordnet ist.

12. Werkzeugaufnahmevorrichtung nach einem oder mehreren der vorhergehenden Ansprüche, **dadurch gekennzeichnet, dass** die Riegelelemente (39) durch eine zwischen diesen im Führungsdurchbruch (38) angeordnete Druckfeder (43) in eine Verriegelungsstellung, bei der die Rastnasen (40) die Werkzeugseitenflächen (41, 42) überragen, vorgespannt sind.

13. Werkzeugaufnahmevorrichtung nach einem oder mehreren der vorhergehenden Ansprüche, **dadurch gekennzeichnet, dass** eine Schlitzbreite (60) eines Einführschlitzes (26) zwischen der dem Werkzeug (4) zugewandten Stirnfläche (56) des Riegelblocks (24) in einer Rückhaltestellung und einer Seitenfläche (10) des der Stirnfläche (56) gegenüberliegenden Schenkels (19) der Werkzeugaufnahme (3) etwa einer Dicke (52) des Werkzeugkopfes (50) des Werkzeuges (4) entspricht.

14. Werkzeugaufnahmevorrichtung nach einem oder mehreren der vorhergehenden Ansprüche, **dadurch gekennzeichnet, dass** in der dem Rückhaltemittel (15)gegenüberliegenden Seitenfläche (10) der Werkzeugaufnahme (3) eine in Richtung der Länge (16) des Werkzeugbalkens (2) verlaufende Nut (44) angeordnet ist.

15. Werkzeugaufnahmevorrichtung nach einem oder mehreren der vorhergehenden Ansprüche, **dadurch gekennzeichnet, dass** im Werkzeugkopf (50) zumindest ein durch die Wirkung einer Druckfeder (43) die Werkzeugseitenfläche (41, 42) mit der Rastnase (40) überragendes Riegelelement (39) angeordnet ist.

16. Werkzeugaufnahmevorrichtung nach einem oder mehreren der vorhergehenden Ansprüche, **dadurch gekennzeichnet, dass** die der von der Rastnase (40) überragten Werkzeugseitenfläche (42) entgegengesetzte Werkzeugseitenfläche (41) mit einem Rastansatz, bevorzugt einer Rastleiste (69), versehen ist.

17. Werkzeugaufnahmevorrichtung nach einem oder mehreren der vorhergehenden Ansprüche, **dadurch gekennzeichnet, dass** das Riegelelement (39) durch einen Zylinderstift (66) gebildet ist.

18. Werkzeugaufnahmevorrichtung nach einem oder mehreren der vorhergehenden Ansprüche, **dadurch gekennzeichnet, dass** im Führungsdurchbruch (38) eine Anschlag- und Verdrehsicherung (63) für das Riegelelement (39) angeordnet ist.

19. Werkzeugaufnahmevorrichtung nach einem oder mehreren der vorhergehenden Ansprüche, **dadurch gekennzeichnet, dass** die Anschlag- und Verdrehsicherung (63) für das Riegelelement (39) durch eine im Führungsdurchbruch (38, 64) angeordnete Führungsnut (67) und einem im Riegelelement (39) eingesetzten und in die Führungsnut (67) einragenden Führungsstift (68) gebildet ist.

20. Werkzeugaufnahmevorrichtung nach einem oder mehreren der vorhergehenden Ansprüche, **dadurch gekennzeichnet, dass** die Rastnase (40) des Riegelelementes (39) einer Aufnahmegrundfläche (13) der Werkzeugaukahme (3), zugewandt mit einer winkelig verlaufenden Steuerfläche (61), versehen ist.

21. Werkzeugaufnahmevorrichtung nach einem oder mehreren der vorhergehenden Ansprüche, **dadurch gekennzeichnet, dass** eine Breite (25) der Werkzeugaufnahme (3) der Dicke (52) des Werkzeuges (4) bzw. des Werkzeugkopfes (50) zuzüglich des einfachen Überstandes (28) der Rastnase (40) entspricht.

22. Werkzeugaufnahmevorrichtung nach einem oder mehreren der vorhergehenden Ansprüche, **dadurch gekennzeichnet, dass** eine Tiefe der Nut (44) gleich oder größer dem Überstand (28) der Rastnase (40) ist.

23. Werkzeugaufnahmevorrichtung nach einem oder mehreren der vorhergehenden Ansprüche, **dadurch gekennzeichnet, dass** der Riegelblock (24) des Rückhaltemittels (15) und die Nut (44) zu einer vertikal und symmetrisch zum Werkzeugkopf (50) verlaufenden Mittelebene (20) senkrecht verlaufenden Ebene eine Stützfläche (37) und eine Auflagerfläche (45) für die Rastnasen ausbilden.

24. Werkzeugaufnahmevorrichtung nach einem oder mehreren der vorhergehenden Ansprüche, **dadurch gekennzeichnet, dass** ein Gesamtverstellweg der Riegelelemente (39) dem zweifachen Überstand (28) der Rastnase (40) entspricht.

## Claims

1. Tool holding fixture (1) with a tool beam (2), a clamping mechanism (5) and a groove-shaped tool holder (3) in the tool beam (2) for tools (4), in particular a top tool of a bending press, with at least one lock element (39) which can be displaced in a tool head (50) in a direction perpendicular to a tool side face (41, 42), and with a retaining mechanism (14) for the tools (4), **characterised in that** disposed in one of the legs (19) of the tool beam (2) bounding either side of the tool holder (3) in the direction of a length (16) are guides (18) disposed at a mid-distance (46) from one another extending in the direction perpendicular to the length (16), in which retaining means (15) for the tools (4) are displaceably mounted.

2. Tool holding fixture as claimed in claim 1, **characterised in that** the guides (18) are provided in the form of T-shaped guide grooves.

3. Tool holding fixture as claimed in claim 1 or 2, **characterised in that** the retaining means (15) are provided in the form of T-shaped blocks (17) forming a T-shaped guide shoulder (23), which is provided with a locking block (24) extending across the T-shaped guide shoulder (23) in the direction of the tool holder (3).

4. Tool holding fixture as claimed in claim 1 or 2, **characterised in that** the mid-distance (46) between the T-shaped guide grooves (21) disposed adjacent to one another corresponds to a width (47) of the T-shaped blocks (17).

5. Tool holding fixture as claimed in one or more of the preceding claims, **characterised in that** the T-shaped blocks (17) and the locking block (24) form a stop surface (11) for a shoulder (12) of the tool (4) in a plane extending perpendicular to a side face (10) of the tool holder (3).

6. Tool holding fixture as claimed in one or more of the preceding claims, **characterised in that** the T-shaped blocks (17) are biased in the direction of the tool holder (3) by means of a spring arrangement (29).

7. Tool holding fixture as claimed in one or more of the preceding claims, **characterised in that** the spring arrangement (29) is provided in the form of a spring plate (32) disposed on a side face (27) of the tool beam (2), which biases the T-shaped blocks against a stop by means of spring blades (30).

8. Tool holding fixture as claimed in one or more of the preceding claims, **characterised in that** a displacement path of the T-shaped block (17) in the direction of the tool holder (3) is restricted by the stop.

9. Tool holding fixture as claimed in one or more of the preceding claims, **characterised in that** the stop is provided in the form of a wiper plate (36) disposed in the tool holder (3) extending parallel with the tool side face (41, 42), which forms a stop surface (35) for the T-shaped guide shoulder (23).

10. Tool holding fixture as claimed in one or more of the preceding claims, **characterised in that** the locking block (24) extends across a surface (54) of the wiper plate (36).

11. Tool holding fixture as claimed in one or more of the preceding claims, **characterised in that** at least one guide orifice (38) is provided in the tool head, with a flush arrangement of two locking elements (39) extending across opposing tool side faces (41, 42) with catch lugs (40).

12. Tool holding fixture as claimed in one or more of the preceding claims, **characterised in that** the lock elements (39) are biased into a locking position in which the catch lugs (40) extend across the tool side faces (41, 42) by means of a compression spring (43) disposed between them in the guide orifice (38).

13. Tool holding fixture as claimed in one or more of the preceding claims, **characterised in that** a slot width (60) of a lead-in slot (26) between the side face (56) of the locking block (24) facing the tool (4) when in a retaining position and a side face (10) of the leg (19) of the tool holder (3) lying opposite the end face (56) approximately corresponds to a thickness (52) of the tool head (50) of the tool (4).

14. Tool holding fixture as claimed in one or more of the preceding claims, **characterised in that** a groove (44) extending in the direction of the length (16) of the tool beam (2) is disposed in the side face (10) of the tool holder (3) lying opposite the retaining means (15).

15. Tool holding fixture as claimed in one or more of the preceding claims, **characterised in that** at least one lock element (39) is provided in the tool head (50) extending across the tool side face (41, 42) with the catch lug (40) due to the action of a compression spring (43).

16. Tool holding fixture as claimed in one or more of the preceding claims, **characterised in that** the tool side face (41) opposite the tool side face (42) across which the catch lug (40) extends is provided with a catch shoulder, preferably a catch ledge (69).

17. Tool holding fixture as claimed in one or more of the preceding claims, **characterised in that** the lock element (39) is provided in the form of a cylindrical pin (66).

18. Tool holding fixture as claimed in one or more of the preceding claims, **characterised in that** a stop and anti-rotation lock (63) for the lock element (39) is provided in the guide orifice (38).

19. Tool holding fixture as claimed in one or more of the preceding claims, **characterised in that** the stop and anti-rotation lock (63) for the lock element (39) is provided in the form of a guide groove (67) disposed in the guide orifice (38, 64) and a guide pin (68) inserted in the lock element (39) and extending into the guide groove (67).

20. Tool holding fixture as claimed in one or more of the preceding claims, **characterised in that** the catch lug (40) of the lock element (39) facing a holder base surface (13) of the tool holder (3) is provided with a control surface (61) extending at an angle.

21. Tool holding fixture as claimed in one or more of the preceding claims, **characterised in that** a width (25) of the tool holder (3) corresponds to the thickness (52) of the tool (4) or tool head (50) plus the single projection length (28) of the catch lug (40).

22. Tool holding fixture as claimed in one or more of the preceding claims, **characterised in that** a depth of the groove (44) is the same as or bigger than the projection length (28) of the catch lug (40).

23. Tool holding fixture as claimed in one or more of the preceding claims, **characterised in that** the locking block (24) of the retaining means (15) and the groove (44) form a support surface (37) and a bearing surface (45) for the catch lugs in a plane extending perpendicular to a mid-plane (20) extending vertically and symmetrically with respect to the tool head (50).

24. Tool holding fixture as claimed in one or more of the preceding claims, **characterised in that** a total displacement path of the lock elements (39) corresponds to twice the projection length (28) of the catch lug (40).

## Revendications

1. Dispositif porte-outil (1) avec un sommier d'outil (2), avec un dispositif de serrage (5) et avec un porte-outil (3) en forme de rainure dans le sommier d'outil (2) pour des outils (4), en particulier un outil supérieur d'une machine à plier la tôle, avec au moins un élément de verrouillage (39) déplaçable dans une tête d'outil (50) dans une direction perpendiculaire à la face latérale d'outil (41, 42) et avec une installation de retenue (14) des outils (4), **caractérisé en ce que** sont disposés dans l'une de branches (19) du sommier d'outil (2) délimitant le porte-outil (3) des deux côtés, dans la direction d'une longueur (16), à un écart médian (46), des guidages (18) dans une direction s'étendant perpendiculairement à la longueur (16), dans lesquels sont logés d'une manière déplaçable des moyens de retenue (15) pour les outils (4).

2. Dispositif porte-outil selon la revendication 1, **caractérisé en ce que** les guidages (18) sont formés par des rainures de guidage en T (21).

3. Dispositif porte-outil selon la revendication 1 ou 2, **caractérisé en ce que** les moyens de retenue (15) sont formés par des coulisseaux en T (17) qui forment un bout rapporté de guidage en T (23) qui est muni d'un bloc de verrouillage (24) faisant saillie sur le bout rapporté de guidage en T (23) dans la direction du porte-outil (3).

4. Dispositif porte-outil selon la revendication 1 ou 2, **caractérisé en ce que** l'écart médian (46) des rainures de guidage en T (21) avoisinantes correspond à une largeur (47) des coulisseaux en T (17).

5. Dispositif porte-outil selon l'une ou plusieurs des revendications précédentes, **caractérisé en ce que** les coulisseaux en T (17) respectivement le bloc de verrouillage (24) réalisent dans un plan s'étendant perpendiculairement à une face latérale (10) du porte-outil (3) une face de butée (11) pour un épaulement (12) de l'outil (4).

6. Dispositif porte-outil selon l'une ou plusieurs des revendications précédentes, **caractérisé en ce que** les coulisseaux en T (17) sont précontraints par un agencement de ressorts (29) dans la direction du porte-outil (3).

7. Dispositif porte-outil selon l'une ou plusieurs des revendications précédentes, **caractérisé en ce que** l'agencement de ressort (29) est formé par une tôle élastique à ressorts (32) disposée sur une face latérale (27) du sommier d'outil (2), qui précontraint avec des languettes élastiques (30) les coulisseaux en T contre une butée.

8. Dispositif porte-outil selon l'une ou plusieurs des revendications précédentes, **caractérisé en ce qu'**un chemin de déplacement d'un coulisseau en T (17) dans la direction du porte-outil (3) est délimité par la butée.

9. Dispositif porte-outil selon l'une ou plusieurs des revendications précédentes, **caractérisé en ce que** la butée est formée par une tôle de raclage (36) s'étendant dans le porte-outil (3) parallèlement à la face latérale d'outil (41, 42), qui réalise une face de butée (35) pour le bout rapporté de guidage en T (23).

10. Dispositif porte-outil selon l'une ou plusieurs des revendications précédentes, **caractérisé en ce que** le bloc de verrouillage (24) fait saillie sur une surface (54) de la tôle de raclage (36) orientée vers le porte-outil (3).

11. Dispositif porte-outil selon l'une ou plusieurs des revendications précédentes, **caractérisé en ce qu'**il est disposé dans la tête d'outil au moins un perçage de guidage (38) avec un agencement aligné de deux faces latérales d'outil opposées (41, 42) avec des éléments de verrouillage (39) faisant saillie sur des ergots d'encliquetage (40).

12. Dispositif porte-outil selon l'une ou plusieurs des revendications précédentes, **caractérisé en ce que** les éléments de verrouillage (39) sont précontraints par un ressort de pression (43) disposé entre ceux-ci dans le perçage de guidage (38) dans une position de verrouillage dans laquelle les ergots d'encliquetage (40) font saillie sur les faces latérales d'outil (41, 42).

13. Dispositif porte-outil selon l'une ou plusieurs des revendications précédentes, **caractérisé en ce qu'**une largeur de fente (60) d'une fente d'insertion (26) entre la face frontale (56) du bloc de verrouillage (24) orientée vers l'outil (4), dans une position de retenue, et une face latérale (10) de la branche (19) du porte-outil (3) opposée à la face frontale (56) correspond à peu près à une épaisseur (52) de la tête d'outil (50) de l'outil (4).

14. Dispositif porte-outil selon l'une ou plusieurs des revendications précédentes, **caractérisé en ce que** dans la face latérale (10) du porte-outil (3) opposée au moyen de retenue (15) est ménagée une rainure (44) s'étendant dans la direction de la longueur (16) du sommier d'outil (2).

15. Dispositif porte-outil selon l'une ou plusieurs des revendications précédentes, **caractérisé en ce qu'**il est disposé dans la tête d'outil (50) au moins un élément de verrouillage (39) faisant saillie par suite de l'effet d'un ressort de pression (43) sur la face latérale d'outil (41, 42) avec l'ergot d'encliquetage (40).

16. Dispositif porte-outil selon l'une ou plusieurs des revendications précédentes, **caractérisé en ce que** la face latérale d'outil (41) opposée à la face latérale d'outil (42) sur laquelle fait saillie l'ergot d'encliquetage (40), est munie d'un bout rapporté d'encliquetage, de préférence d'une baguette d'encliquetage (69).

17. Dispositif porte-outil selon l'une ou plusieurs des revendications précédentes, **caractérisé en ce que** l'élément de verrouillage (39) est formé par une cheville cylindrique (66).

18. Dispositif porte-outil selon l'une ou plusieurs des revendications précédentes, **caractérisé en ce qu'**il est disposé dans le perçage de guidage (38) une sécurité (63) à l'encontre d'une butée et d'une rotation de l'élément de verrouillage (39).

19. Dispositif porte-outil selon l'une ou plusieurs des revendications précédentes, **caractérisé en ce que** la sécurité (63) à l'encontre d'une butée et d'une rotation de l'élément de verrouillage (39) est formée par une rainure de guidage (67) ménagée dans le perçage de guidage (38, 64) et une tige de guidage (68) insérée dans l'élément de verrouillage (39) et faisant saillie dans la rainure de guidage (67).

20. Dispositif porte-outil selon l'une ou plusieurs des revendications précédentes, **caractérisé en ce que** l'ergot d'encliquetage (40) de l'élément de verrouillage (39), en étant orienté vers une face de base de réception (13) du porte-outil (3), présente une face de guidage angulaire (61).

21. Dispositif porte-outil selon l'une ou plusieurs des revendications précédentes, **caractérisé en ce qu'**une largeur (25) du porte-outil (3) correspond à l'épaisseur (52) de l'outil (4) respectivement de la tête d'outil (50) plus la projection simple (28) de l'ergot d'encliquetage (40).

22. Dispositif porte-outil selon l'une ou plusieurs des revendications précédentes, **caractérisé en ce qu'**une profondeur de la rainure (44) est égale ou supérieure à la projection (28) de l'ergot d'encliquetage (40).

23. Dispositif porte-outil selon l'une ou plusieurs des revendications précédentes, **caractérisé en ce que** le bloc de verrouillage (24) du moyen de retenue (15) et la rainure (44) réalisent relativement à un plan s'étendant perpendiculairement à un plan médian (20) s'étendant verticalement et symétriquement à la tête d'outil (50) une face d'appui (37) et une face d'application (45) pour les ergots d'encliquetage.

24. Dispositif porte-outil selon l'une ou plusieurs des revendications précédentes, **caractérisé en ce qu'**un chemin de déplacement total des éléments de verrouillage (39) correspond à la saillie double (28) de l'ergot d'encliquetage (40).
